# FASCICULE DE BREVET EUROPEEN

(11) **EP 0 226 505 B1**
(45) Date de publication et mention de la délivrance du brevet: **28.06.1989**
(21) Numéro de dépôt: 86402647.1
(22) Date de dépôt: 28.11.1986
(51) Int. Cl.: B65D 19/26, B65D 19/32

(54) **Palette de chargement renforcée et procédé de renforcement d'une telle palette**
Verstärkte Ladepalette und Verstärkungsverfahren für eine solche Palette
Reinforced loading pallet and method for reinforcing such a pallet

(30) Priorité: 04.12.1985 FR 8517971
(43) Date de publication de la demande: 24.06.1987
(73) Titulaire: ALLIBERT SA., 38340 Voreppe (FR)
(72) Inventeur: Hemery, André, F-27700 Les Andelys (FR)
(74) Mandataire: Lerner, François

(56) Documents cités:
- EP-A- 0 068 586
- DE-A- 2 231 178
- FR-A- 2 387 850
- FR-A- 2 503 669

## Description

La présente invention a pour objet une palette de chargement en matière plastique moulée, formée de deux panneaux superposés complémentaires sensiblement rectangulaires du type comportant chacun une ossature rigide comprenant des traverses de liaison et des barres de renforcement destinées en particulier à améliorer la rigidité de la palette.

Au document EP-A 0 068 586, il est notamment connu une palette de ce type en matière plastique dont la structure est renforcée par des profilés métalliques que l'on vient insérer dans des rainures ouvertes sur la face extérieure du panneau supérieur de la palette.

Pour mettre en place les profilés, on doit tout d'abord chauffer au moins localement la palette de manière à ramolir la matière plastique autour des rainures, après quoi on peut y engager les profilés dont le maintien en position est alors assuré par la matière qui se fige autour des profilés en se refroidissant.

En pratique, une telle procédure peut s'avérer délicate à suivre industriellement sans coûts excessifs et avec des résultats probants, dans la mesure notamment où elle nécessite des moyens de chauffage, de manutention et de contrôle spécifiques.

De plus avec une telle réalisation, les profilés de renforcement ne coopérent pas réellement entre eux pour former un ensemble indéformable.

L'invention a pour objet de résoudre ces inconvénients, et à cet effet propose une palette renforcée qui se caractérise en ce que les traverses de liaison de chaque ossature sont pourvues de pieds creux polygonaux disposés au moins aux quatre angles extérieurs de l'ossature, dans certaines au moins desquelles traverses de l'un au moins desdits panreaux sont ménagés des passages dont certains au moins s'intersectent dans un même plan et reçoivent les barres de renforcement de la palette, au moins certaines desdites barres étant bloquées à leurs points d'intersection par les barres qui les intersectent.

Ainsi, par un verrouillage des barres entre elles et par une disposition coplanaire de certains au moins de leur passage de réception, on va pouvoir obtenir une palette dont la cohésion et l'encombrement seront nettement améliorés.

Selon une autre caractéristique de l'invention, des plots intermédiaires en matière plastique moulée sont disposés entre chacun des pieds de l'ossature de l'un des panneaux et les pieds coopérants de l'ossature du panneau complémentaire. De cette façon, on pourra répartir la charge en différents endroits de la palette, les plots remplissant la fonction "d'amortisseurs" de chocs et de répartiteurs de charge.

En outre, selon l'invention, de manière à éviter que la charge glisse sur la face de la palette sur laquelle elle est disposée ou, éventuellement, que ladite palette se déplace de façon intempestive sur le sol ou encore sur les fourches du chariot de manutention, des patins antidérapants sont formés sur au moins une face extérieure de l'un des panneaux et disposés dans des logements coopérants dans lesquels ils se verrouillent.

L'invention a également pour objet un procédé permettant le renforcement de la palette que l'on vient de présenter.

Selon l'invention, ce procédé ce caractérise en ce qu'on introduit dans les passages qui ont été ménagés les barres de renforcement, dans un ordre déterminé, et on bloque certaines au moins de ces barres à leurs points d'intersection au moyen des barres qui les intersectent.

Lorsqu'on réalise la palette de cette façon, on crée une structure présentant, pour un poids et une quantité de matières donnés, une rigidité améliorée en comparaison des palettes existantes.

L'invention apparaîtra plus clairement à l'aide de la description qui va suivre faite en référence aux dessins annexés, dans lesquels:
- la figure 1 présente une vue en perspective de la palette de chargement et de ses éléments constitutifs. Il est à noter que les plots ont été représentés de façon schématique.
- la figure 2 montre une vue de dessus du plot intermédiaire en position dans un pied de réception.
- la figure 3 présente une vue de côté, moitié en coupe, moitié en vue extérieure, dudit plot intermédiaire.
- la figure 4, montre une vue de côté, en coupe, du patin antidérapant disposé dans son logement.

Selon le mode de réalisation illustré, une palette de chargement repérée dans son ensemble 1 est composée de deux panneaux 2, 12 superposés et de forme sensiblement rectangulaire. Chaque panneau comporte une ossature 3, 13 rigide, comprenant plusieurs traverses de liaison 4, 14, 24, 34, 44. On notera que sur la figure 1, on n'a représenté que les traverses 4, 14 ... constituant l'ossature 13 du panneau inférieur 12 ; cependant l'ossature 3 du panneau supérieur 2 est, dans la réalisation retenue et représentée, constituée de façon semblable.

Les traverses peuvent, par exemple, être des profilés fermés. Des pieds creux 5, 15, 25, 35, 45, 55, 65, 75, 85, de forme sensiblement polygonale, sont disposés au moins au quatre angles extérieurs de l'ossature supérieure 3. Les pieds forment saillie à l'ossature 3 sur le côté opposé à la face extérieure supérieure 7 (face de chargement) du panneau supérieur 2. En outre, ils s'adaptent sur des pieds 6, 16, 26, etc... 86 coopérants prévus sur la face opposée à la face extérieure inférieure 17 (face d'appui) de l'ossature 13 du panneau 12 complémentaire. Ainsi les pieds, tels que 5, 6 ; 15, 16 ; 25, 26 ; etc... sont réunis entre eux par paires.

En outre, à l'intérieur et entre chacun des pieds complémentaires, est disposé un plot 8, 18, 28, 38, 38, 58, ...... 88 intermédiaire, en matière plastique moulée. Il sera fait référence à ces plots ultérieurement de façon plus précise.

On notera que, dans le mode de réalisation présenté à la figure 1, les deux panneaux 2, 12 présentent une structure semblable. En particulier, les pieds 5, 6 ; 15, 16 ; etc... entre lesquels vont se positionner les plots 8, 18, 28, etc... sont disposés aux quatre angles extérieurs de chacune des ossatures 3, 13 des panneaux, sensiblement aux points milieu des quatre traverses 4, 14, 24, 34, extérieurs de chacun des panneaux, et sensiblement au point milieu de la traverse transversale centrale 44. Cependant, le panneau inférieur 12 peut être différent du panneau supérieur 2. En particulier, il peut ne pas comporter de traverse renforcée latérales 4, 24 ou de traverse renforcée centrale 44. Parallèlement, les pieds du panneau supérieur 2 peuvent présenter une hauteur de saillie plus importante que les pieds complémentaires du panneau 12, avec lesquels ils coopèrent. En fait, il est évident que la structure de chacun des panneaux 2, 12 est adaptable en fonction de la charge à supporter et de l'emploi désiré.

En se référant toujours à la figure 1, on note que les deux ossatures 3, 13 des deux panneaux 2, 12 sont pourvues de passages 9 situés dans un même plan, destinés à recevoir des barres de renforcement 10, rigides et rectilignes, qui s'étendent à l'intérieur des traverses 4, 14, 24,... etc,, des ossatures. Ces barres peuvent être notamment des tubes métalliques, des profilés fermés, ou des tubes à section non circulaire. Afin de ne pas surcharger la figure, toutes les barres et tous les passages n'ont pas été référencés.

Avantageusement, les passages 9 sont borgnes et formés sensiblement sur toute la longueur à l'intérieur des traverses de chacune desdites _ossatures. Aussi, les passages (et les barres) se croisent sensiblement à angle droit au niveau des pieds périphériques de croisement (5, 15, 25, 45, 55, 65)et 6, 16, 26, 46, 56, 66), et ne débouchent que sur certaines des faces latérales desdites _traverses.

Bien qu'on ait représenté figure 1, les deux panneaux (2, 12) identiques et disposés de la même façon, on peut avantageusement croiser leur disposition respective, la barre médiane 10 (repérée C) du panneau supérieur 2, se trouvant disposée entre les barres, repérées A et E, de ce même panneau et pénétrant dans la traverse renforcée correspondante.

Dans le mode de réalisation retenu, on peut donc noter que les barres 10 sont disposées le long des passages 9 dans les traverses 4, 14 ... etc et s'étendent sous les pieds de chacun des panneaux. Les plots 8, 18, 28, ... etc, qui s'adaptent dans les pieds correspondants vont donc venir se positionner en contact entre les barres 10, lorsque les deux parties 2, 12 de la palette seront jointes.

Avantageusement, les passages 9 présentent, en section, une forme sensiblement carrée. De même, afin de ne pas pouvoir se déplacer de façon intempestive dans les passages, les barres 10 présentent, en section, une forme adaptée. Elles peuvent notamment être à section sensiblement parallèlépipédique rectangulaire ou carrée.

En outre, afin de maintenir les barres 10 en position après leur introduction dans les passages 9, les extrémités libres desdits passages sont obturés au moyen de bouchons 11. Les bouchons 11 peuvent être, notamment, surmoulés par injection à l'extrémité libre desdits passages ou soudés auxdites extrémités.

Si l'on se réfère toujours au mode de réalisation présenté à la figure 1, on note que les traverses 4, 14, 24 ... etc comportent des rampes inclinées 43 destinées à faciliter l'introduction des fourches du chariot de manutention. Il est à noter que les rampes peuvent être formées en une paroi allongée inclinée ou en une succession de nervures 43_{,}formées sur les parois des ossatures 3,13 en contact avec ladite fourche.

Si l'on se réfère maintenant à la fiGURE 4, on voit un patin antidérapant 19 formé sur certaines des faces des panneaux 2, 12 de la palette et disposé en partie dans un logement 20 prévus à cet effet sur lesdits panneaux.

Les patins 19 sont composés avantageusement d'une semelle centrale 39 relativement souple et antidérapante, de type caoutchouteux, et d'un manchon extérieur relativement rigide 22. La rigidité de ce dernier facilite la mise en place et le maintien du patin dans son logement.

La semelle centrale 39 peut être notamment surmoulée dans le manchon 22, de façon telle que,d'une part,le corps 39b de la semelle soit verrouillé étroitement au moulage par la surface interne 22a coopérante du manchon 22, et d'autre part, la tête 39a de cette semelle fasse légèrement saillie, de l'ordre de 1 à 10 mm, par rapport à la surface (7, 17...) sur laquelle le patin est formé.

On notera que vers sa base, la semelle peut présenter un rétrécissement 51 suivi d'un élargissement 52 formant pied (fig. 4) qui coopérent étroitement avec les formes complémentaires de la surface interne 22a du manchon 22.

En outre, afin d'éviter d'être endommagée, la semelle 39 peut présenter sur la périphérie de sa tête 39a une paroi inclinée 30.

La surface périphérique 22b du manchon est avantageusement pourvue d'aspérités (non représentées) et se verrouille contre la paroi (20a) coopérante dudit logement (20). De cette façon, le manchon 22 (et donc le patin 19) est retenu dans le logement 20 lorsqu'un effort d'arrachement est appliqué sur la zone de contact formée par la tête 39a.

On notera que les patins 19 sont formés au moins sur la face de chargement 7 du panneau 2 (fig. 1). Cependant, il peut être avantageux de prévoir aussi des patins 19 sur la face opposée à la face de chargement 7 du panneau supérieur 2 et sur la face d'appui 17 du panneau inférieur 12.

Dans le mode de réalisation retenu, les panneaux 2, 12 comportent, respectivement, une face de chargement 7 et une face d'appui 17 se présentant sous la forme de plaques planes dans lesquelles sont formés les logements 20 de réception des patins 19. Sur le côté opposé à la face de chargement 7, les logements 20 sont formés sur la face des traverses de l'ossature 2 en contact avec la fourche du chariot de manutention lorsque celui-ci transporte les palettes. Lorsque les panneaux 2, 12 ne comportent pas de faces 7 et 17 se présentant sous la forme de plaques planes, les logements 20 sont formés dans les faces, respectivement, de chargement et d'appui des traverses des deux ossatures.

Si l'on se réfère aux figures 2 et 3, on voit l'un des plots intermédiaires, repéré 8, dont la forme extérieure, sensiblement polygonale, s'adapte dans un pied coopérant repéré 6. Le plot 8 comporte une paroi extérieure 31 sur laquelle est formée une nervure périphérique 32 s'étendant vers l'intérieur 41 libre dudit plot, plusieurs raidisseurs 33 formant saillie au plot, et des éléments de positionnement 40, s'étendant vers l'extérieur de la paroi 31, qui sont formés pour s'adapter sur au moins certaines des faces intérieures de l'empreinte polygonale des pieds correspondants. Les éléments de positionnement 40, par exemple au nombre de quatre, qui s'étendent sur la hauteur du plot 8 peuvent par exemple se présenter, en section, chacun sous la forme d'un U dont les parties extrêmes des deux branches permettent de positionner le plot 8 sur les quatre faces latérales intérieures coopérantes de chacun des pieds en regard (5, 6), (15, 16)... A cet effet, les éléments de positionnement 40 peuvent être disposés sensiblement à 90_{°} les uns des autres.

Lorsque le plot 8 est en position entre ses pieds complémentaires il vient, en partie, en contact avec les barres 10 (logées respectivement dans les passages 9 des ossatures supérieure et inférieure 3, 13) ; remplissant alors sa fonction d'amortisseur et de répartiteur de charge. De façon plus spécifique, et dans le mode de réalisation retenu, ce sont les raidisseurs 33 qui viennent en contact plus au moins étroit avec les barres 10.

Afin de faciliter la compréhension, on a représenté, par des traits mixtes, les barres 10 en position. En conséquence, on voit à la figure 2 deux barres de rigidification 10 qui se croisent et sont disposées, par exemple, dans l'ossature inférieure 12. A la figure 3, sont présentées deux barres 10, l'une située dans l'ossature supérieure 3 et l'autre dans l'ossature inférieure 13. Si l'on se réfère plus particulièrement à la figure 2, on note que les raidisseurs, au nombre de quatre, sont disposés sensiblement à 90_{°} les uns des autres ; deux raidisseurs opposés venant en contact avec la même barre. On peut noter, en outre, que les raidisseurs 33 sont formés sur la paroi 31, entre les éléments de positionnement 40 périphériques, et s'étendent hors du plot 8, notamment de ladite paroi vers l'espace intérieur vide 41 ménagé vers la partie centrale dudit plot. ""

Afin de faciliter le positionnement relatif du plot 8 et des barres 10, on laisse un espace e de dimension réduite entre les deux éléments 8 et 10.

Le procédé destiné au renforcement de la palette décrite ci-dessus, est réalisé de la façon suivante :

Lors du moulage, selon un procédé connu, des deux panneaux 2, 12 de la palette, on ménage, dans certaines au moins des traverses 4, 14, 24... etc, de l'une au moins des ossatures 2, 12, des passages 9 qui se croisent, sensiblement de façon perpendiculaire, et qui sont tous situés dans un même plan, dans lesquels on introduit, dans un ordre déterminé, des barres de renforcement 10 dont certaines se verrouillent entre elles à leur point de jonction, les barres pouvant à leurs points de jonction présenter des sections coopérantes de verrouillage, telles que des décrochements.

De façon plus spécifique, comme présenté figure 1, et dans le cas où les armatures des deux panneaux 2, 12 comportent quatre traverses extérieures 4, 14, 24, 34 et une traverse centrale latérale 44, on introduit, dans les passages 9 creusés dans le sens longitudinal des traverses correspondantes, tout d'abord la barre A dans la traverse 24. On introduit ensuite, dans l'ordre les barres B, C, D, respectivement, dans les traverses 34, 44 et 14. Les barres B, C, D, verrouillent alors la barre A, en particulier la barre B qui viendra recouvrir l'extrémité de la barre A. On peut alors introduire la barre E, qui vient verrouiller les barres B, C et D précédentes, dans la traverse 4.

Il est bien entendu à noter que l'ordre d'introduction des barres, dans chacun des deux panneaux, est indicatif et dépend de la structure des ossatures.

Dès que les barres 10 sont introduites, on peut boucher l'extrémité libre des passages, par exemple par surmoulage.

Les différentes barres 10 ayant été disposées dans des passages prévus de préférence borgnes, il apparaît clairement qu'il suffit d'obturer la seule extrémité libre d'introduction de chacun des passages récepteurs. Aussi, si chacune des ossatures est composée de cinq tra verses, tel que présenté précédemment, pourvues chacune d'un passage longitudinal borgne, il suffit de boucher, après introduction des barres, les cinq extrémités libres.

On vient ensuite positionner les plots intermédiaires 8 entre les pieds correspondants de façon que les éléments de positonnement 40 viennent se loger, en partie, dans les faces latérales intérieures coopérantes desdits pieds. On peut alors effectuer la réunion des deux panneaux 2, 12 en soudant, selon, par exemple, le procédé connu du miroir, les pieds 5, 15, 25 ... etc, aux pieds complémentaires 6, 16, 26 ... etc. Bien entendu, il faut ménager un espace suffisant, afin de permettre d'effectuer l'opération dans les meilleures conditions. Aussi les plots 8 ont une hauteur H inférieure à la hauteur totale de réception des pieds complémentaires 5-6, 15-16, ... etc.

On obtient alors une palette renforcée à structure rigide.

Concernant la mise en place des patins antidérapants 19, on moule d'abord le manchon 22 formant frette relativement rigide. Après refroidissement, on emmanche le patin 19 dans le manchon 22, la tête de la semelle 39 dépassant légèrement au-dessus dudit manchon. Puis on engage et verrouille l'ensemble dans le logement 20 correspondant de la palette, la tête 39 du patin 19 dépassant légèrement dudit logement.

On peut, en outre, prévoir dans la paroi du logement 20 un orifice 21 permettant de chasser, s'il est usé, le patin 19 de son logement.

Bien entendu, l'invention ne se limite pas aux modes de réalisations illustrés et décrits. En particulier, on peut prévoir que le patin antidérapant 19 soit réalisé sans manchon rigide 22 et qu'il ne soit alors constitué que par la semelle 39 (non représenté). Il est alors soit formé, par exemple par surmoulage, soit emmanché, par exemple à force, directement dans son logement 20. Une ou plusieurs fentes peuvent alors être ménagées dans la paroi des logements, les patins s'insérant, en partie, dans ces fentes et étant ainsi verrouillés.

## Revendications

1. Palette de chargement renforcée, en matière plastique moulée, de deux panneaux (2, 12) superposés complémentaires sensiblement rectangulaires du type comportant chacun une ossature rigide comprenant des traverses (4, 14, 24, 34, 44) de liaison et des barres de renforcement, caractérisé en ce que lesdites traverses (4, 14, 24, 34, 44) de liaison sont pourvues de pieds creux polygonaux disposés au moins aux quatre angles extérieurs de l'ossature, dans certaines au moins desquelles traverses de l'un au moins desdits panneaux sont ménagés des passages (9) dont certains au moins s'intersectent dans un même plan et reçoivent les barres (10) de renforcement de la palette, au moins certaines desdites barres étant bloquées à leurs points d'intersection par les barres qui les intersectent.

2. Palette de chargement renforcée, selon la revendication 1, caractérisée en ce que les extrémités libres des passages (9) sont obturés au moyen de bouchons (11) surmoulés par injection dans lesdits passages.

3. Palette de chargement renforcée, selon la revendication 1 ou la revendication 2, caractérisée en ce que les barres de renforcement (10) sont à section sensiblement parallélépipédique rectangle.

4. Palette de chargement renforcée, selon l'une quelconque des revendications 1 à 3, caractérisée en ce que des plots intermédiaires (8), en matière plastique moulée, sont disposés entre chacun des pieds (5, 15, 25...85) de l'ossature de l'un des panneaux (2, 12) et les pieds coopérants (6, 16, 26...86) de l'ossature du panneau complémentaire.

5. Palette de chargement renforcée selon la revendication 4, caractérisée en ce que lesdits plots (8) comportent une paroi extérieure (31) sur laquelle est formée une nervure (32) périphérique s'étendant vers l'intérieur dudit plot, plusieurs raidisseurs (33) formant saillie et des éléments de positionnement (40) qui s'étendent vers l'extérieur de ladite paroi extérieure (31) et qui sont formés pour s'adapter sur au moins certaines des faces internes de l'empreinte desdits pieds.

6. Palette de chargement renforcée selon l'une quelconque des revendications 1 à 5, caractérisée en ce que des patins antidérapants (19) sont formés sur au moins une face extérieure (7) de l'un des panneaux et disposés dans des logements (20) coopérants dans lesquels il se verrouillent.

7. Palette de chargement renforcée, selon la revendication 6, caractérisée en ce que lesdits patins (19) sont constitués d'une semelle (39) dont la tête (39a) fait légèrement saillie à la face (7, 17) sur laquelle les patins (19) sont formés et dont le corps (39b) est maintenu étroitement dans un manchon extérieur (22), ledit manchon se verrouillant contre une partie au moins d'une paroi (20a) desdits logements (20).

8. Palette de chargement renforcée selon la revendication 6 ou 7, caractérisé en ce que lesdits patins (19) sont formés sur les deux faces, supérieure et inférieure, du panneau supérieur (2), ainsi que sur la face inférieure du panneau inférieur (12).

9. Palette de chargement renforcée, selon l'une quelconque des revendications 1 à 8, caractérisée en ce que certaines au moins des traverses (4, 14...) de l'un au moins des panneaux (2, 12) comportent des rampes (43) destinées à faciliter l'introduction des fourches d'un chariot de manutention.

10. Procédé de renforcement d'une palette de chargement selon la revendication 1, caractérisé en ce qu'on introduit dans lesdits passages (9) les barres (10) de renforcement dans un ordre déterminé et on bloque certaines au moins de ces barres à leurs points d'intersection au moyen des barres qui les intersectent.

## Patentansprüche

1. Verstärkte Ladepalette aus Kunststoffguß mit zwei übereinander angeordneten, komplementären, im wesentlichen rechteckigen Platten, von denen jede ein starres Gerippe mit Verbindungstraversen (4, 14, 24, 34, 44) und Verstärkungsholme aufweist, dadurch gekennzeichnet, daß die Verbindungstraversen (4, 14, 24, 34, 44) mit polygonalen Hohlfüßen mindestens an den vier Außenwinkeln des Gerippes versehen sind, wobei mindestens in einige der Traversen mindestens einer der Platten Durchgänge (9) eingearbeitet sind, von denen sich wenigstens einige in derselben Ebene kreuzen und die Verstärkungsholme (10) der Palette aufnehmen, und mindestens einige der Holme an ihren Kreuzungspunkten durch die sie kreuzenden Holme blockiert sind.

2. Verstärkte Ladepalette nach Anspruch 1, dadurch gekennzeichnet, daß die freien Enden der Durchgänge (9) mittels Stopfen (11) verschlossen sind, die durch Einspritzen in die Durchgänge eingeformt sind.

3. Verstärkte Ladepalette nach Anspruch 1 oder 2, dadurch gekennzeichnet, daß die Verstärkungsholme (10) im wesentlichen im Querschnitt parallelepipedförmig rechteckig sind.

4. Verstärkte Ladepalette nach einem der Ansprüche 1-3, dadurch gekennzeichnet, daß Zwischenverbindungsklötze (8) aus gegossenem Kunststoff jeweils zwischen den Füßen (5, 15, 25...85) des Gerippes der einen der beiden Platten (2, 12) und den mit diesen zusammenwirkenden Fü- Ben (6, 16, 26...86) des Gerippes der anderen komplementären Platte angeordnet sind.

5. Verstärkte Ladepalette nach Anspruch 4, dadurch gekennzeichnet, daß die Klötze (8) eine Au- βenwand (31), auf der eine sich in das Innere des Klotzes erstreckende Umfangsrippe (32) gebildet ist, mehrere vorstehende Versteifungsrippen (33) und Positionierungselemente (40) aufweisen, die sich von der Außenwand (31) nach außen erstrecken und die so ausgebildet sind, daß sie an mindestens einige Innenflächen der Abdruckformen der Füße angepaßt sind.

6. Verstärkte Ladepalette nach einem der Ansprüche 1-5, dadurch gekennzeichnet, daß Antigleitfüße (19) mindestens auf einer Außenfläche (7) einer der Platten ausgebildet und in Sitzen (20) angeordnet sind, mit denen sie zusammenwirken und in denen sie sich verriegeln.

7. Verstärkte Ladepalette nach Anspruch 6, dadurch gekennzeichnet, daß die Antigleitfüße (19) aus einem Auflageteil (39) bestehen, dessen Kopf (39a) etwas über die Fläche (7, 17) übersteht, auf der die Antigleitfüße (19) gebildet sind, und dessen Körper (39b) eng in einer Außenmuffe (22) gehalten wird, wobei sich die Muffe mit mindestens einem Teil einer Wand (20a) der Sitze (20) verriegelt.

8. Verstärkte Ladepalette nach Anspruch 6 oder 7, dadurch gekennzeichnet, daß die Antigleitfüße (19) auf beiden Flächen - der oberen und der unteren - der oberen Platte (2) als auch auf der unteren Fläche der unteren Platte (12) ausgebildet sind.

9. Verstärkte Ladepalette nach einem der Ansprüche 1-8, dadurch gekennzeichnet, daß mindestens einige der Traversen (4, 14...) mindestens einer der Platten (2, 12) Rampen (43) aufweisen, die die Einführung der Gabeln eines Stapelwagens erleichtem.

10. Verfahren zur Verstärkung einer Ladepalette nach Anspruch 1, dadurch gekennzeichnet, daß man in die Durchgänge (9) die Verstärkungsholme (10) in einer bestimmten Reihenfolge einführt, und daß man mindestens einige der Verstärkungsholme an ihren Kreuzungspunkten mittels der sie kreuzenden Verstärkungsholme blockiert.

## Claims

1. Reinforced loading pallet of moulded plastics material, consisting of two substantially rectangular and complementary superposed panels (2, 12) of the type comprising a rigid framework comprising connecting cross members (4, 14, 24, 34, 44) and reinforcing bars, characterised in that the said connecting cross members (4, 14, 24, 34, 44) are provided with polygonal hollow feet disposed at least at the four outer comers of the framework, in at least some of which cross members of at least one of the said panels there are passages (9), of which at least some are intersecting in one and the same plane and receive the pallet reinforcing bars (10), at least some of the said bars being locked at their points of intersection by the bars which intersect them.

2. Reinforced loading pallet according to Claim 1, characterised in that the free ends of the passages (9) are occluded by means of stoppers (11) moulded into the said passages by an injection moulding process.

3. Reinforced loading pallet according to Claim 1 or Claim 2, characterised in that the reinforcing bars (10) are of substantially rectangular parallelepiped cross-section.

4. Reinforced loading pallet according to any one of Claims 1 to 3, characterised in that intermediate blocks (8) of moulded plastics material are disposed between each of the feed (5, 15, 25...85) of the framework of one of the panels (2, 12) and the cooperating feet (6, 16, 26...86) of the framework of the complementary panel.

5. Reinforced loading pallet according to Claim 4, characterised in that the said blocks (8) comprise an outer wall (31) on which is formed a peripheral rib (32) extending towards the interior of the said block, a plurality of stiffening members (33) constituting a projection and positioning elements (40) which extend towards the outside of the said outer wall (31) and which are so shaped as to fit over at least some of the inner faces of the recess in the said feet.

6. Reinforced loading pallet according to any one of Claims 1 to 5, characterised in that non-skid studs (19) are formed on at least one outer face (7) of one of the panels and are disposed in co-operating housings (20) in which they lock.

7. Reinforced loading pallet according to Claim 6, characterised in that the said studs (19) consist of a sole (39) the head (39a) of which projects slightly from the surface (7, 17) on which the studs (19) are formed and of which the body (39b) is narrowly secured in an outer sleeve (22), the said sleeve locking against at least a part of a wall (20a) of the said housings (20).

8. Reinforced loading pallet according to Claim 6 or 7, characterised in that the said studs (19) are formed on both top and bottom faces of the upper panel (2) and on the bottom face of the lower panel (12).

9. Reinforced loading pallet according to any one of Claims 1 to 8, characterised in that at least some of the cross members (4, 14...) of at least one of the panels (2, 12) comprise ramps (43) intended to facilitate introduction of the forks of a fork lift truck.

10. Method of reinforcing a loading pallet according to Claim 1, characterised in that the reinforcing bars (10) are introduced into the said passages (9) in a specific order, at least some of these bars being locked at their points of intersection by means of the bars which intersect them.
